# FASCICULE DE BREVET EUROPEEN

(11) **EP 1 531 525 B1**
(45) Date de publication et mention de la délivrance du brevet: **19.12.2012**
(21) Numéro de dépôt: 04356170.3
(22) Date de dépôt: 22.10.2004
(51) Int. Cl.: H01R 13/58

(54) **Serre-câble à plage de serrage èlargie et bloc de jonction muni d'un tel serre-câble**
Kabelklemme mit vergrösserter Klemmfläche und damit ausgerüsteter Verbinderblock
Cable clamp with enlarged clamping surface and terminal block comprising it

(30) Priorité: 17.11.2003 FR 0313408
(43) Date de publication de la demande: 18.05.2005
(73) Titulaire: ABB France, 91978 Courtaboeuf Cedex (FR)
(72) Inventeur: Da Silva, Franck, 38300 Saint Savin (FR)
(74) Mandataire: Maureau, Philippe

(56) Documents cités:
- EP-A- 0 653 811
- DE-C- 10 146 119
- FR-A- 2 698 492
- US-A- 6 011 218
- US-B1- 6 641 429

## Description

La présente invention est relative à un dispositif de serre-câble pour bloquer un câble électrique par rapport à un support extérieur au dispositif.

Le support extérieur au dispositif est en particulier formé par un bloc de jonction électrique qui est destiné à permettre le raccordement électrique de l'extrémité d'un câble électriquement conducteur par la technique dite vissé/vissé.

Les dispositifs serre-câble habituellement rencontrés sont du type comprenant :
- un étrier qui comporte deux branches sensiblement mutuellement parallèles, et un fond courbe reliant lesdites deux branches, le câble électrique étant destiné à être logé dans le fond de l'étrier,
- une butée électriquement conductrice qui est montée entre les deux branches et qui comprend une face de contact destinée à venir en appui avec le câble électrique, et
- des moyens d'entraînement qui permettent de provoquer le déplacement de l'étrier par rapport à la butée conductrice pour alternativement rapprocher et écarter le fond et la butée, ces moyens d'entraînement étant destinés à permettre le serrage sélectif du câble électrique entre le fond de l'étrier et la face de contact de la butée conductrice.

Même si de tels dispositifs donnent entière satisfaction quant au raccordement électrique lui-même du câble conducteur, ces dispositifs présentent néanmoins l'inconvénient de ne pas maintenir fermement en position le câble, et en particulier lorsque le câble à raccorder est de diamètre important par rapport aux dimensions de la butée conductrice. Le document US 6 011 218A décrit un dispositif correspondant au préambule de la revendication 1.

La présente invention a pour but de remédier aux inconvénients précités en fournissant un dispositif serre-câble dans lequel le câble est mieux maintenu en position, et ce sans augmenter le nombre de pièces constitutives du dispositif.

A cet effet, la présente invention a pour objet un dispositif selon la revendication 1.

Ainsi, grâce à ces dispositions, la face de contact de la butée conductrice est destinée à venir en appui avec le câble conducteur en plusieurs points, et non uniquement en un seul comme dans l'état de la technique.

Ainsi, le dispositif permet également de serrer fermement des câbles de diamètre réduit.

Avantageusement, la projection des ouvertures sur un plan perpendiculaire aux branches de l'étrier et selon une direction sensiblement parallèle aux branches est de forme sensiblement rectangulaire, dont la longueur est inférieure à la largeur de la bande de l'étrier.

Encore de préférence, la butée électriquement conductrice est constituée par une barrette de liaison d'un bloc de jonction électrique.

De manière préférée, le support extérieur est formé par un corps en matériau isolant constitutif du bloc de jonction électrique.

La présente invention a en outre pour objet un bloc de jonction électrique comprenant un corps en matériau isolant dans lequel sont ménagés des ouvertures de raccordement électrique, au moins un dispositif de serre-câble selon l'une quelconque des caractéristiques précitées étant implanté dans au moins l'une des ouvertures de raccordement électrique.

De toute façon, la présente invention sera bien comprise à l'aide de la description qui suit, faite en référence au dessin schématique annexé représentant, à titre d'exemples non limitatifs, deux formes d'exécution du dispositif de serre-câble selon la présente invention.
La figure 1 est une vue de face d'un dispositif de serre-câble selon un premier mode de réalisation de la présente invention, un câble de diamètre donné étant immobilisé.
La figure 2 est une vue analogue à la figure 1, d'un deuxième mode de réalisation du dispositif selon la présente invention, un câble de diamètre plus important étant immobilisé.
La figure 3 est une vue de dessus de l'étrier seul, les branches étant coupées.
La figure 4 est une vue analogue à la figure 2, un câble de diamètre réduit étant immobilisé dans le serre-câble.

Le dispositif serre-câble 1 représenté, selon un premier mode de réalisation à la figure 1, est adapté pour bloquer en position un câble électrique afin d'établir une connexion électrique avec un autre élément conducteur. Ce dispositif est en particulier destiné à être implanté dans un bloc de jonction électrique dont le corps isolant loge des éléments de liaison électrique telle qu'une barrette de liaison. Cette barrette a par exemple pour fonction de mettre au même potentiel plusieurs éléments électriquement conducteurs. Un tel bloc de jonction est bien connu dans l'état de la technique et n'est pas ici décrit en détail, ni représenté.

Le dispositif serre-câble 1 comprend, de manière connue en soi, un étrier 2 dans lequel est logée une butée électriquement conductrice 10. Cette butée 10 prend par exemple la forme d'un tronçon de la barrette de liaison précitée.

L'étrier 2 est formé de deux branches 3 et 4 qui s'étendent sensiblement parallèlement l'une à l'autre selon une direction X-X, ainsi que d'un fond courbe 5 qui relie les deux branches 3, 4. A l'opposé du fond 5, ces deux branches 3 et 4 possèdent respectivement des extrémités libres 5 et 6.

On comprend ainsi que l'étrier 2 possède une forme générale de U. Il est conformé dans une bande de matériau plat dont la largeur est prédéterminée. Les branches 3 et 4 sont de longueur supérieure à la largeur de l'étrier 2.

La butée électriquement conductrice 10 est située entre les deux branches 3 et 4 de l'étrier. Cette butée 10 est de forme générale parallélépipédique et possède une première face 11 tournée vers les extrémités libres 5 et 6 des branches 3, 4, et une deuxième face 12 opposée tournée vers le fond courbe 5 de l'étrier 2. La deuxième face 12 est une face de contact électrique avec le câble conducteur 8 pour établir une liaison électrique avec ce câble lorsque la butée est serrée contre celui-ci, dans le fond 5 de l'étrier.

A cet effet, le dispositif de serre-câble 1 comprend de manière habituelle, des moyens d'entraînement (non représentés) qui permettent d'obtenir le mouvement relatif de l'étrier 2 par rapport à la butée 10 pour, soit rapprocher le fond 5 en direction de la butée, et ainsi serrer le câble dans le fond, soit au contraire écarter le fond 5 de la butée 10, c'est-à-dire provoquer le rapprochement des extrémités libres 5, 6 des branches 3, 4 vers la butée 10, et ainsi desserrer le câble 8.

Ces moyens d'entraînement sont par exemple des moyens à écrou qui, par vissage de l'écrou, provoquent le déplacement de l'étrier 2 dans le sens du serrage du câble. L'étrier possède un mouvement de va-et-vient en translation selon la direction parallèle à l'axe X-X, perpendiculaire au plan défini par la première face 11 de la butée 10.

Selon une première caractéristique essentielle de l'invention, la face de contact 12 de la butée 10 est de forme concave dont la concavité est tournée vers le fond 5 de l'étrier 2. Ainsi, le câble 8 est amené à être en contact avec cette face 12 en plusieurs points, ce qui assure un meilleur maintien de ce câble.

De préférence, la face de contact 12 prend la forme d'une goulotte possédant une âme centrale 15 qui est sensiblement plane et parallèle à la première face 11, ainsi que deux pans inclinés 17 et 18 qui s'étendent à partir de cette âme en divergeant en direction du fond 5 de l'étrier. Le câble 8 peut ainsi lors du serrage, venir en appui avec l'un ou les deux pans inclinés et/ou avec l'âme centrale selon le diamètre de ce câble.

Les pans inclinés 17 et 18 sont de largeur inférieure à la largeur de l'étrier 2.

Le câble 8 représenté à la figure 1 est le câble de plus gros diamètre que peut serrer le dispositif 1 puisque les extrémités des pans inclinés 17 et 18 sont en butée contre le fond 5 de l'étrier 2. Au contraire, le câble de plus gros diamètre qui peut être immobilisé dans l'étrier est celui qui possède un diamètre proche de la valeur de l'écartement mutuel des deux branches 3 et 4 de cet étrier (tel que le câble 24 représenté à la figure 2).

A l'inverse, pour immobiliser un câble de diamètre réduit par rapport au câble 8, le dispositif de serre-câble 20 selon un deuxième mode de réalisation représenté aux figures 2 à 4 est utilisé.

Les parties constitutives similaires ou identiques au premier mode de réalisation de la figure 1 et au deuxième mode de réalisation portent les mêmes références numériques.

Le dispositif serre-câble 20 diffère du dispositif 1 par le fait que deux ouvertures 21 et 22 sont ménagées dans le fond 5 de l'étrier 2 en étant respectivement situées à l'aplomb des pans inclinés 17 et 18 de la face de contact 12 de la butée 10.

Les dimensions des ouvertures 21 et 22 sont adaptées pour que les pans inclinés 17 et 18 pénètrent au moins en partie dans ces ouvertures lorsque le fond 5 est rapproché de la butée 10 (figure 4).

Ainsi, la projection des ouvertures 21 et 22 sur un plan perpendiculaire aux branches 3, 4 (ou parallèle à la première face 11 de la butée), et selon une direction sensiblement parallèle à l'axe X-X, est de forme sensiblement rectangulaire. La longueur de ce rectangle est inférieure à la largeur de l'étrier 2, comme cela est plus particulièrement visible à la figure 3.

Un câble 26 de diamètre réduit est bloqué dans le fond 5 de l'étrier (figure 4) et les extrémités des pans inclinés 17 et 18 traversent les ouvertures 21 et 22 pour faire saillie à l'extérieur de l'étrier 2.

Dans un bloc de jonction équipé d'un tel dispositif serre-câble, on peut donc immobiliser des câbles non seulement fermement, mais également de diamètres compris dans une plage élargie, bien inférieurs aux dimensions de l'espace défini par la position de l'étrier (figure 1) dans laquelle les extrémités des pans inclinés sont adjacentes au fond de cet étrier.

Comme il va se soi, l'invention ne se limite pas aux formes de réalisation préférentielles décrites ci-dessus, à titre d'exemple non limitatif ; elle en embrasse au contraire toutes les variantes de réalisation dans le cadre des revendications ci-après.

## Revendications

1. Dispositif de serre-câble pour bloquer un câble électrique (8 ; 24, 26) par rapport à un support extérieur au dispositif, le dispositif comprenant :
- un étrier (2) qui comporte deux branches (3, 4) sensiblement mutuellement parallèles, et un fond courbe (5) reliant lesdites deux branches (3, 4), le câble électrique (8 ; 24, 26) étant destiné à être logé dans le fond (5) de l'étrier (2),
- une butée électriquement conductrice (10) qui est montée entre les deux branches (3, 4) et qui comprend une face de contact (12) destinée à venir en appui avec le câble électrique (8 ; 24, 26), et
- des moyens d'entraînement qui permettent de provoquer le déplacement de l'étrier (2) par rapport à la butée conductrice (10) pour alternativement rapprocher et écarter le fond (5) et la butée (10), ces moyens d'entraînement étant destinés à permettre le serrage sélectif du câble électrique (8 ; 24, 26) entre le fond (5) de l'étrier (2) et la face de contact (12) de la butée conductrice (10),
**caractérisé en ce que** :
- la face de contact (12) de la butée (10) est de forme concave dont la concavité est tournée en direction du fond (5) de l'étrier (2),
- la face de contact (12) comprend une âme centrale (15) sensiblement plane et deux pans inclinés (17, 18) qui s'étendent à partir de l'âme centrale (15) et qui divergent mutuellement en direction du fond (5) de l'étrier (2),
- l'étrier (2) est réalisé dans une bande de matériau plat de largeur prédéterminée,
- les pans inclinés (17, 18) sont de largeur inférieure à la largeur de la bande de l'étrier (2),
- le fond (5) de l'étrier (2) comprend deux ouvertures (21, 22) respectivement situées à l'aplomb des pans inclinés (17, 18) et dans lesquelles lesdits pans inclinés pénètrent au moins en partie.

2. Dispositif de serre-câble selon la revendication 1, **caractérisé en ce que** la projection des ouvertures (21, 22) sur un plan perpendiculaire aux branches (3, 4) de l'étrier (2) et selon une direction sensiblement parallèle aux branches (3, 4) est de forme sensiblement rectangulaire, dont la longueur est inférieure à la largeur de la bande de l'étrier (2).

3. Dispositif de serre-câble selon l'une des revendications 1 et 2, **caractérisé en ce que** la butée électriquement conductrice (10) est constituée par une barrette de liaison d'un bloc de jonction électrique.

4. Dispositif de serre-câble selon la revendication 3, **caractérisé en ce que** le support extérieur est formé par un corps en matériau isolant constitutif du bloc de jonction électrique.

5. Bloc de jonction électrique comprenant un corps en matériau isolant dans lequel sont ménagés des ouvertures de raccordement électrique, **caractérisé en ce que** au moins un dispositif de serre-câble selon l'une quelconque des revendications précédentes est implanté dans au moins l'une des ouvertures de raccordement électrique.

## Claims

1. A cable clamp device for blocking an electric cable (8; 24, 26) with respect to a support outside the device, the device comprising:
- a stirrup (2), which includes two substantially mutually parallel branches (3, 4), and a curved bottom (5) connecting said two branches (3, 4), the electric cable (8; 24, 26) being intended to be housed in the bottom (5) of the stirrup (2),
- an electrically conducting abutment (10), which is mounted between both branches (3, 4) and which comprises a contact face (12) intended to be supported with the electric cable (8; 24, 26), and
- driving means which give the possibility of causing displacement of the stirrup (2) with respect to the conducting abutment (10) in order to alternately move the bottom (5) and the abutment (10) closer together and move them away from each other, these driving means being intended to allow selective tightening of the electric cable (8; 24, 26) between the bottom (5) of the stirrup (2) and the contact face (12) of the conducting abutment (10),
**characterized in that**:
- the contact face (12) of the abutment (10) is of a concave shape, the concavity of which is turned towards the bottom (5) of the stirrup (2),
- the contact face (12) comprises a central substantially planar core (15) and two tilted faces (17, 18), which extend from the central core (15) and which mutually diverge towards the bottom (5) of the stirrup (2),
- the stirrup (2) is made in a flat material strip with a predetermined width,
- the tilted faces (17, 18) have a smaller width than the width of the strip of the stirrup (2),
- the bottom (5) of the stirrup (2) comprises two apertures (21, 22) respectively located at the base of the tilted faces (17, 18) and into which said tilted faces at least partly penetrate.

2. The cable clamp device according to claim 1, **characterized in that** the projection of the apertures (21, 22) on a plane perpendicular to the branches (3, 4) of the stirrup (2) and along a direction substantially parallel to the branches (3, 4) is of a substantially rectangular shape, the length of which is less than the width of the strip of the stirrup (2).

3. The cable clamp device according to one of claims 1 and 2, **characterized in that** the electrically conducting abutment (10) is formed by a connecting strip of an electric junction block.

4. The cable clamp device according to claim 3, **characterized in that** the outer support is formed by a body in an insulating constitutive material of the electric junction block.

5. An electric junction block comprising a body in an insulating material in which are made electric connecting apertures, **characterized in that** at least one cable clamp device according to any of the preceding claims, is implanted in at least one of the electric connection apertures.

## Patentansprüche

1. Kabelklemmvorrichtung, um ein elektrisches Kabel (8; 24, 26) im Verhältnis zu einer zur Vorrichtung äußeren Unterlage zu blockieren, wobei die Vorrichtung umfasst:
- einen Bügel (2), der zwei etwa gegenseitig parallele Arme (3, 4) und einen gekrümmten Bogen (5), der die zwei Arme (3, 4) verbindet, aufweist, wobei das elektrische Kabel (8; 24, 26) dazu bestimmt ist, im Boden (5) des Bügels (2) untergebracht zu sein,
- einen elektrisch leitenden Anschlag (10), der zwischen den zwei Bügeln (3, 4) montiert ist und der eine Kontaktseite (12) umfasst, die dazu bestimmt ist, sich mit dem elektrischen Kabel (8, 24, 26) abzustützen, und
- Antriebsmittel, die es erlauben, den Bügel (2) im Verhältnis zum leitenden Anschlag (10) zu verlagern, um den Boden (5) und den Anschlag (10) abwechselnd anzunähern und zu entfernen, wobei diese Antriebsmittel dazu bestimmt sind, das selektive Spannen des elektrischen Kabels (8, 24, 26) zwischen dem Boden (5) des Bügels (2) und der Kontaktseite (12) des leitenden Anschlags (10) zu erlauben,
**dadurch gekennzeichnet, dass**:
- die Kontaktseite (12) des Anschlags (10) konkaver Form ist, deren Konkavität in Richtung des Bodens (5) des Bügels (2) gedreht ist,
- die Kontaktseite (12) einen etwa ebenen zentralen Kern (15) und zwei geneigte Schrägen (17, 18) umfasst, die sich ab dem zentralen Kern (15) erstrecken und die gegenseitig in Richtung des Bodens (5) des Bügels (2) divergieren,
- der Bügel (2) aus einem flachen Materialstreifen vorbestimmter Breite hergestellt ist,
- die geneigten Schrägen (17, 18) von geringerer Breite sind als die Breite des Streifens des Bügels (2),
- der Boden (5) des Bügels (2) zwei Öffnungen (21, 22) umfasst, die sich jeweils senkrecht zu den geneigten Schrägen (17, 18) befinden und in die die geneigten Schrägen zumindest teilweise eindringen.

2. Kabelklemmvorrichtung nach Anspruch 1, **dadurch gekennzeichnet, dass** die Projektion der Öffnungen (21, 22) auf eine Ebene senkrecht zu den Armen (3, 4) des Bügels (2) und gemäß einer Richtung etwa parallel zu den Armen (3, 4) etwa rechteckiger Form ist, deren Länge kleiner ist als die Breite des Streifens des Bügels (2).

3. Kabelklemmvorrichtung nach einem der Ansprüche 1 und 2, **dadurch gekennzeichnet, dass** der elektrisch leitende Anschlag (10) von einer Verbindungsschiene einer elektrischen Reihenklemme gebildet wird.

4. Kabelklemmvorrichtung nach Anspruch 3, **dadurch gekennzeichnet, dass** die äußere Unterlage von einem Körper aus isolierendem Material gebildet wird, der aus einer elektrischen Reihenklemme besteht.

5. Elektrische Reihenklemme, die einen Körper aus elektrisch isolierendem Material umfasst, in dem elektrische Anschlussöffnungen eingearbeitet sind, **dadurch gekennzeichnet, dass** mindestens eine Kabelklemmvorrichtung nach einem der vorangehenden Ansprüche in mindestens eine der elektrischen Anschlussöffnungen eingesetzt ist.
